# FASCICULE DE BREVET EUROPEEN

(11) **EP 1 638 849 B1**
(45) Date de publication et mention de la délivrance du brevet: **15.08.2007**
(21) Numéro de dépôt: 04767340.5
(22) Date de dépôt: 11.06.2004
(51) Int. Cl.: B65D 1/02

(54) **RECIPIENT EN MATERIAU THERMOPLASTIQUE ET A FOND CHAMPAGNE**
AUS THERMOPLASTISCHEM MATERIAL HERGESTELLTER BEHÄLTER MIT HOHLBODEN
CONTAINER MADE FROM THERMOPLASTIC MATERIAL WITH A DOMED BASE

(30) Priorité: 19.06.2003 FR 0307389
(43) Date de publication de la demande: 29.03.2006
(73) Titulaire: SIDEL PARTICIPATIONS, 76930 Octeville-sur-Mer (FR)
(72) Inventeur: BOUKOBZA, Michel, Sidel Participations, F-76930 Octeville-sur-Mer (FR)
(74) Mandataire: Gorrée, Jean-Michel
(86) Numéro de dépôt international: PCT/FR2004/001477
(87) Numéro de publication internationale: WO 2005/002982

(56) Documents cités:
- EP-A- 1 364 880
- JP-A- 2000 229 615
- US-A- 4 254 882
- US-A- 4 598 831
- US-A- 6 065 624

## Description

La présente invention concerne des perfectionnements apportés aux récipients constitués en matériau thermoplastique et pourvus d'un fond du type dit "fond champagne" (c'est-à-dire un fond fortement bombé vers l'intérieur du récipient), ledit fond comportant un bouton central en saillie vers le bas (c'est-à-dire dans la face concave du fond), une zone périphérique d'appui par laquelle le récipient peut reposer de façon stable sur un support sensiblement plan, et des nervures rayonnant à partir dudit bouton central jusqu'à ladite zone périphérique d'appui.

Les fonds dits "fonds champagne" offrent l'avantage d'autoriser la réalisation d'une zone périphérique d'appui plane et surtout continue sur la totalité de son étendue, de sorte qu'ils procurent une assise remarquablement stable aux récipients posés sur un support sensiblement plan. Des fonds de ce type sont particulièrement intéressants lorsque les récipients sont remplis de liquides sous pression (boissons carbonatées par exemple) car ces fonds, de par leur forme à forte convexité tournée vers l'intérieur, sont intrinsèquement résistants à la pression qui leur est appliquée de l'intérieur et ils sont donc stables.

Toutefois, l'obtention de ces caractéristiques avantageuses nécessite une épaisseur suffisante de matière thermoplastique, laquelle épaisseur est notablement supérieure à celle de la paroi du corps des récipients (voir par exemple les documents FR 2 730 471 et US6065624) et rendent plus délicate la fabrication des récipients par soufflage ou étirage-soufflage à partir de préformes chauffées.

On connaît de nombreuses variantes de réalisation de fonds champagne qui tendent à l'obtention de caractéristiques améliorées de planéité et de stabilité desdits fonds, souvent en conjonction avec la recherche d'une épaisseur minimale du matériau et donc d'un moindre coût de revient de ces récipients.

L'invention a pour objet de proposer une structure originale de fond champagne qui réunisse toutes les caractéristiques avantageuses propres à ce type de fond, en même temps qu'elle permette d'économiser sur la quantité de matériau nécessaire à la réalisation des récipients et donc qu'elle permette d'en réduire le coût.

A ces fins, l'invention propose un récipient constitué en un matériau thermoplastique et pourvu d'un fond du type "fond champagne" comportant un bouton central en saillie vers le bas, une zone périphérique d'appui et une voûte intermédiaire pourvue de nervures rayonnant à partir du bouton central jusqu'à la zone d'appui, lequel récipient, étant agencé conformément à l'invention, se caractérise par la combinaison des dispositions qui suivent :
- le bouton central est en forme de plateau circulaire en saillie vers le bas,
- les nervures s'étendent depuis le bouton central jusqu'à la zone d'appui, mais à l'exclusion de celle-ci,
- les nervures sont en forme de dièdre avec une section droite en V à plan médian sensiblement parallèle à l'axe du récipient et se succèdent les unes aux autres sans discontinuité, et
- les nervures ont un profil longitudinal qui est curviligne, les fonds des nervures, dans leur zone qui avoisine le bouton central, remontant plus haut que la base dudit bouton central et les fonds et arêtes des nervures, dans leurs zones qui avoisinent la zone d'appui, présentant des courbures se confondant progressivement en un arrondi continu et sans rupture de courbure immédiatement au-dessus de la zone d'appui de manière telle que celle-ci soit sensiblement plane et continue sur toute son étendue.

Grâce à cet agencement, la voûte du fond champagne qui s'étend entre le bouton central et la zone périphérique d'appui présente une résistance mécanique accrue non seulement par la présence de nervures, mais aussi par la forme même des nervures qui, étant disposées les unes à la suite des autres sans discontinuité, prennent appui les unes contre les autres et se renforcent mutuellement. Cette résistance mécanique est accrue également par le profil longitudinal spécifique de chaque nervure, avec le fond de chaque nervure qui, à partir du bouton central, remonte plus haut que celui-ci vers 1 ' intérieur du récipient et qui par conséquent présente une courbure très prononcée à convexité tournée vers l'intérieur du récipient lui procurant une résistance accrue à la pression.

Toutes ces caractéristiques individuelles se fondent globalement dans l'obtention d'un fond champagne plus résistant que les fonds actuellement connus et qui est donc capable soit, à épaisseur de paroi identique à celle des fonds connus, de supporter des pressions accrues sans déformation, soit de façon avantageuse de pouvoir être réalisé avec une épaisseur moindre pour être en mesure de supporter une pression donnée.

Il faut noter ici que la réduction possible d'épaisseur concerne non seulement la voûte équipée desdites nervures en dièdre, mais aussi et surtout la zone périphérique d'appui dont l'épaisseur est traditionnellement la plus importante.

Le fait que le bouton central soit en forme de plateau circulaire en saillie vers le bas permet de stabiliser le centre du fond et de lui donner une géométrie constante, indépendante de la position précise de la pastille de matière cristallisée résultant du processus d'injection de la préforme. Il en résulte, pour le fond, une forme générale améliorée, symétrique, conduisant à l'obtention plus aisée de la planéité de la zone périphérique d'appui.

Les dispositions de l'invention trouvent application notamment lorsque le récipient est constitué en PET.

Une application privilégiée des dispositions de l'invention concerne le cas où le récipient est une bouteille de forme générale approximativement cylindrique de révolution et que la zone d'appui est annulaire et sensiblement coaxiale au bouton central, les nervures en dièdre s'étendant radialement. De préférence, ce récipient comporte des nervures ayant chacune la même étendue angulaire. Dans ce cas, dans l'exemple typique de réalisation d'une bouteille ayant un diamètre de zone d'appui de l'ordre de 45 mm, le fond de la bouteille comporte une dizaine de nervures ayant chacune une étendue angulaire identique. Plus généralement, on peut envisager que le nombre de nervures varie sensiblement avec le diamètre de la zone d'appui, notamment entre 8 et 16 pour des bouteilles de diamètres standards.

Les dispositions conformes à l'invention peuvent conduire à des économies substantielles de matière. A titre d'exemple, dans le cas d'une bouteille d'une contenance de 1,5 litres ayant un fond d'un diamètre de l'ordre de 70 mm (mesuré sur la zone d'appui) et pourvu, comme indiqué plus haut, de dix nervures en dièdre, il est possible d'obtenir une économie de matière de l'ordre de 8 à 15 % par suite de la réduction de l' épaisseur de la voûte et une économie de même ordre par suite de la réduct ion d'épaisseur dans la zone d'appui, tout en obtenant des caractéristiques de résistance mécanique au moins identiques, voire améliorées; par rapport aux fonds connus.

L ' invention sera mieux comprise à la lecture de la description détaillée qui suit des dispositions conformes à l'invention qui sont illustrées, à titre d'exemple, sur les dessins annexés sur lesquels :
- la figure 1 est une vue schématique en coupe de la partie inférieure d'une bouteille en matériau thermoplastique, avec un fond constitué selon l'invention ;
- la figure 2 est une vue en perspective par-dessous de la partie inférieure de la bouteille illustrée à la figure 1 ; et
- la figure 3 est une vue en coupe, selon la ligne III-III de la figure 1, d'une nervure du fond conforme à l' invention.

Sur les figures 1 et 2 est illustrée, à titre d'exemple, la partie inférieure d'une bouteille 1 de forme générale approximativement cylindrique de révolution, dont la paroi latérale 2 se raccorde inférieurement à un fond 3 du type "fond champagne", c'est-à-dire fortement bombé vers l' intérieur.

La bouteille 1 est constituée en matériau thermoplastique, notamment en PET, et fabriquée par un processus de soufflage ou d'étirage- soufflage d'une préforme.

Le fond 3 comporte : un bouton central 4 (constitué par ou incluant la pastille de matière cristallisée résultant du processus d'injection de la préforme), qui est réalisé sous forme d'un plateau circulaire en saillie vers le bas ; une zone périphérique d'appui 5, ici de forme annulaire, qui s'étend sensiblement dans un plan afin que le récipient puisse reposer de façon stable sur un support plan ; et une zone intermédiaire ou voûte 6 équipée de nervures 7 rayonnant à partir du bouton central 4 jusqu'à la zone d'appui 5.

Conformément à l'invention, les nervures 7 s'étendent depuis le bouton central 4 jusqu'à la zone d'appui 5, mais à l'exclusion de celle-ci ; autrement dit, les nervures n'entaillent pas la zone d'appui 5 qui s'étend ainsi de façon continue annulairement.

De plus, comme visible à la figure 2 et surtout à la figure 3, les nervures 7 sont en forme de dièdre, c'est-à-dire formées de deux parois planes 7a, 7b inclinées l'une par rapport à l'autre avec une section droite en V symétrique par rapport au plan médian 7c sensiblement parallèle à l'axe la de la bouteille et passant par ledit axe.

Comme visible sur la figure 2, toutes les nervures 7 en dièdre se succèdent les unes aux autres sans discontinuité, de sorte que toutes les nervures réparties circulairement s'appuient les unes contre les autres et se renforcent mutuellement, ce qui conduit à une voûte 6 ayant une meilleure tenue mécanique et résistant mieux à la pression qui lui est appliquée.

Comme visible surtout sur la figure 1, les nervures 7 ont un profil longitudinal curviligne. Les fonds 7d des nervures, dans leur zone avoisinant le bouton central 4, remontent plus haut que la base dudit bouton 4, de sorte que les fonds 7d possèdent, dans cette zone, une courbure très prononcée, tandis que, dans la même zone, les arêtes 7e des nervures s'écartent du bouton central sensiblement perpendiculairement à l'axe la. Cet agencement contribue à renforcer la résistance de la voûte 6.

Les fonds 7d et arêtes 7e des nervures 7 ont des profils longitudinaux respectifs tels que, vers la périphérie du fond, ils présentent des courbures se confondant progressivement en un arrondi continu et sans rupture de courbure immédiatement au-dessus (en 8) de la zone d'appui 5, de sorte que celle-ci est plane et continue sur toute son étendue.

## Revendications

1. Récipient (1) constitué en un matériau thermoplastique et pourvu d'un fond (3) du type "fond champagne" comportant un bouton central (4) en saillie vers le bas, une zone périphérique d'appui (5) sensiblement plane et continue sur toute son étendue et une voûte (6) intermédiaire pourvue de nervures (7) rayonnant à partir du bouton central jusqu'à la zone d'appui, fond dans lequel :
- les nervures (7) s'étendent depuis le bouton central (4) jusqu'à la zone d'appui (5), mais à l'exclusion de celle-ci, et
- les nervures (7) ont un profil longitudinal qui est curviligne, les fonds (7d) des nervures, dans leur zone qui avoisine le bouton central (4), remontant plus haut que la base dudit bouton central et les fonds (7d) et arêtes (7e) des nervures, dans leurs zones qui avoisinent la zone d'appui, présentant des courbures se confondant en un arrondi au-dessus de la zone d'appui,
**caractérisé en ce que**
- le bouton central (4) est en forme de plateau circulaire en saillie vers le bas,
- les nervures (7) sont en forme de dièdre avec une section droite en V à plan médian (7c) sensiblement parallèle à l'axe (la) du récipient et se succèdent les unes aux autres sans discontinuité, et
- les fonds (7d) et arêtes (7e) des nervures, dans leurs zones qui avoisinent la zone d'appui, présentent des courbures se confondant progressivement en un arrondi continu et sans rupture de courbure immédiatement au-dessus de la zone d'appui (5),
de manière telle que celle-ci soit sensiblement plane et continue sur toute son étendue

2. Récipient selon la revendication 1, **caractérisé en ce qu'**il est constitué en PET.

3. Récipient selon la revendication 1 ou 2, **caractérisé en ce qu'**il s'agit d'une bouteille (1) de forme générale approximativement cylindrique de révolution et **en ce que** la zone d'appui (5) est annulaire et sensiblement coaxiale au bouton central (4), les nervures (7) en dièdre s'étendant radialement.

4. Récipient selon la revendication 3, **caractérisé en ce qu'**il comporte des nervures (7) ayant chacune la même étendue angulaire .

## Claims

1. A container (1) made of a thermoplastic material and provided with a bottom (3) of the "champagne bottom" type comprising a downwardly projecting central pimple (4), a peripheral resting region (5)which is substantially plane and continuous along the entire length thereof and an intermediate arch (6) provided with ribs (7) radiating from the central pimple as far as the resting region, in which bottom:
- the ribs (7) extend from the central pimple (4) as far as the resting region (5) but excluding this region,
- the ribs (7) have a longitudinal profile which is curved, the valley bottoms (7d) of the ribs, in their region adjacent to the central pimple (4), coming up higher than the base of said central pimple and the valley bottoms (7d) and crests (7e) of the ribs, in their regions adjacent to the resting region, having curvatures which blend gradually into a rounded feature above the resting region (5),
**characterized in that**:
- the central pimple (4) is in the shape of a downwardly projecting circular plateau,
- the ribs (7) are of dihedral shape with a V-shaped cross section the mid-plane (7c) of which is substantially parallel to the axis (1a) of the container and follow on from one another without discontinuity, and
- the valley bottoms (7d) and crests (7e) of the ribs, in their regions adjacent to the resting region, have curvatures which blend gradually into a continuous rounded feature with no break in curvature immediately above the bearing region (5) in such a manner that this bearing region is substantially plane and continuous along the entire length thereof,
whereby the rigidity of the bottom can be increased while at the same time its thickness can be reduced, including in the resting region.

2. The container as claimed in claim 1, **characterized in that** it is made of PET.

3. The container as claimed in claim 1 or 2, **characterized in that** it is a bottle (1) having an overall shape which is approximately that of a cylinder of revolution and **in that** the resting region (5) is annular and substantially coaxial with the central pimple (4), the dihedral ribs (7) extending radially.

4. The container as claimed in claim 3, **characterized in that** it comprises ribs (7) each having the same angular breadth.

## Patentansprüche

1. Behälter (1), der aus einem thermoplastischen Material gebildet und mit einem Boden (3) in der Art eines Hohlbodens versehen ist, der einen nach unten vorstehenden mittigen Knopf (4), einen im Wesentlichen ebenen und über seinen gesamten Umfang kontinuierlichen Auflagerandbereich (5) und eine dazwischen liegende Wölbung (6) aufweist, die mit Rippen (7) versehen ist, die ausgehend von dem mittigen Knopf radial bis zu dem Auflagebereich verlaufen, wobei an dem Boden
- die Rippen (7) von dem mittigen Knopf (4) bis zu dem Auflagebereich (5) verlaufen, jedoch mit dessen Ausnahme, und
- die Rippen (7) ein Längsprofil haben, das gekrümmt ist, wobei die Gründe (7d) der Rippen in ihrem dem mittigen Knopf (4) benachbarten Bereich weiter nach oben reichen als die Basis des mittigen Knopfs und wobei die Gründe (7d) und die Grate (7e) der Rippen in ihren dem Auflagebereich benachbarten Bereichen Krümmungen aufweisen, die oberhalb des Auflagebereichs in einer Rundung ineinander übergehen,
**dadurch gekennzeichnet, dass**
- der mittige Knopf (4) die Form einer nach unten vorstehenden kreisrunden Platte hat,
- die Rippen (7) eine diedrische Form haben, mit einem V-förmigen Querschnitt bezüglich einer im Wesentlichen zu der Achse (1a) des Behälters parallelen Mittelebene (7c), und ohne Diskontinuität aufeinander folgen und
- die Gründe (7d) und die Grate (7e) der Rippen in ihren dem Auflagebereich benachbarten Bereichen Krümmungen aufweisen, die allmählich in einer kontinuierlichen Rundung und ohne Unterbrechung der Krümmung unmittelbar oberhalb des Auflagebereichs (5) ineinander übergehen, so dass dieses Auflagebereich im Wesentlichen ebenen und kontinuierlich über seinem gesamten Umfang ist,
wodurch die Steifheit des Bodens erhöht und gleichzeitig seine Dicke einschließlich des Auflagebereichs verringert werden kann.

2. Behälter nach Anspruch 1,
**dadurch gekennzeichnet, dass** er aus PET gebildet ist.

3. Behälter nach Anspruch 1 oder 2,
**dadurch gekennzeichnet, dass** es sich um eine Flasche (1) mit allgemein annähernd zylindrischer Rotationsform handelt, und dass der Auflagebereich (5) ringförmig und im Wesentlichen koaxial zu dem mittigen Knopf (4) ist, wobei die diedrischen Rippen (7) radial verlaufen.

4. Behälter nach Anspruch 3,
**dadurch gekennzeichnet, dass** er Rippen (7) umfasst, die jeweils dieselbe Winkelerstreckung haben.
